# FASCICULE DE BREVET EUROPEEN

(11) **EP 0 549 472 B1**
(45) Date de publication et mention de la délivrance du brevet: **29.05.1996**
(21) Numéro de dépôt: 92403543.9
(22) Date de dépôt: 23.12.1992
(51) Int. Cl.: E04H 4/06

(54) **Dispositif de couverture pour piscine ou bassin rigide**
Starre Abdeckungsvorrichtung für Schwimmbäder und Becken
Rigid covering device for swimming pools or reservoirs

(30) Priorité: 27.12.1991 FR 9116251
(43) Date de publication de la demande: 30.06.1993
(73) Titulaire: Thil, Albert, F-92140 Clamart (FR)
(72) Inventeur: Thil, Albert, F-92140 Clamart (FR)
(74) Mandataire: Bruder, Michel

(56) Documents cités:
- DE-A- 2 258 127
- DE-A- 3 342 444
- LU-A- 56 286

## Description

La présente invention concerne un dispositif de couverture pour piscine, ou bassin rigide, et plus particulièrement un dispositif de couverture multipanneaux immergeable.

On sait que, pour un certain nombre de raisons, il est intéressant que les piscines, et notammnent les piscines de plein air, soient pourvues d'une couverture que l'on dispose sur leur ouverture pendant les périodes de non utilisation.

Cette couverture permet, notamment, d'éviter que les feuilles mortes, ou autres corps étrangers véhiculés par l'air, l'eau de pluie, etc..., viennent polluer le bassin et le rendre impropre à la baignade.

Une telle couverture, si elle est conçue de façon suffisamment résistante, constitue également un élément de sécurité à l'encontre des chutes accidentelles, particulièrement celle des enfants.

Une couverture permet de plus, en intérieur, d'améliorer le confort de la piscine, en réduisant le taux d'humidité dans la pièce dans laquelle elle est disposée et, en extérieur, de diminuer les déperditions calorifiques qui se produisent habituellement au cours de la nuit.

On sait, d'autre part, qu'une piscine, même de dimensions modestes, occupe une surface qui, dans certains cas, pourrait faire l'objet, de façon plus appropriée, d'une autre utilisation. Une telle contrainte est d'autant plus regrettable, qu'en raison des conditions climatiques, les périodes d'utilisation d'une piscine sont, au cours de l'année, des plus réduites. En recouvrant la piscine d'une couverture facilement amovible et suffisamment solide on peut récupérer la surface perdue consacrée à la piscine, pour l'utiliser à d'autres fins.

On a ainsi proposé de recouvrir les piscines d'une couverture, constituée d'éléments rigides enroulables, du type de ceux mis en oeuvre dans les volets roulants. Ce système particulièrement complexe, est constitué d'une série de lamelles étanches, en chlorure de polyvinyle, ou en PVC, qui sont articulées entre elles et qui sont enroulées sur un tambour actionnable par un moteur électrique, de façon à faire coulisser les lamelles dans des gorges prévues à cet effet de chaque côté de la piscine. Les couvertures de ce type, outre le fait qu'elles sont disposées dans des caissons surélevés de volume important, ce qui constitue une gêne, présentent l'inconvénient d'être d'un prix de revient élevé, ce qui en limite de façon notable l'utilisation.

Afin d'éviter le problème de l'encombrement du caisson on a proposé, dans le brevet DE-A-3 342 444 de rendre la couverture submersible. A cet effet, la couverture est entraînée par les lamelles qui se remplissent ou se vident d'eau sous l'action d'air comprimé, de façon telle qu'elle puisse occuper deux positions respectives, à savoir une première position sur le fond de la piscine, et une seconde position en surface du niveau de l'eau contenue dans celle-ci. Si de tels moyens d'obturation de la surface d'une piscine présentent l'avantage de pouvoir être mis en oeuvre dans des piscines dont le fond est aussi bien en pente qu'horizontal, ils empechent cependant l'utilisation d'une fosse à plonger, puisque cette dernière, en position d'utilisation de la piscine, se trouverait recouverte par la couverture.

On a enfin proposé de dégager la couverture de la piscine, pendant les périodes d'utilisation de celle-ci, en l'élevant au-dessus du niveau de l'eau. A cet effet quatre poteaux verticaux sont distribués sur le pourtour de la piscine et comportent des moyens de chaînes et de crémaillères qui permettent d'élever la couverture et de la dissimuler, par exemple dans un plafond. Cependant, outre le prix élevé et le caractère peu esthétique de ce type d'installation, celle-ci présente l'inconvénient, lorsqu'elle est utilisée en extérieur, de masquer en partie aux utilisateurs les rayons du soleil.

Dans ces conditions on constate ainsi que, si les différents moyens de la technique antérieure permettant de recouvrir la surface d'une piscine, satisfont de façon individuelle à tel ou tel besoin spécifique, aucun des systèmes proposés jusqu'à présent n'apporte une solution efficace à l'ensemble des problèmes rencontrés. De plus, la plupart des solutions proposées sont d'une mise en oeuvre particulièrement onéreuse, si bien que leur utilisation a été réservée à des applications à budgets élevés.

La présente invention a pour but de remédier à ces inconvénients en proposant un dispositif permettant de recouvrir une piscine qui soit suffisamment rigide pour permettre, en dehors des périodes d'utilisation de la piscine, d'utiliser la surface supérieure de celle-ci pour d'autres applications, qui soit d'une mise en oeuvre facile et rapide, qui soit esthétique, et qui, enfin, soit d'un coût de fabrication relativement abordable.

La présente invention a ainsi pour objet un dispositif de couverture pour piscine, mobile verticalement à l'intérieur du bassin de la piscine, entre deux positions extrêmes, à savoir le fond et la surface de celle-ci, sous l'action de moyens de déplacement, ce dispositif comportant des volets montés mobiles sur une structure support de façon à pouvoir occuper une position d'ouverture et une position de fermeture, caractérisé en ce que la structure support est plane et rigide et forme une multiplicité de cloisonnements, les volets sont des volets obturateurs, chaque cloisonnement étant obturable par au moins un desdits volets obturateurs, et les moyens de déplacement étant aptes à positionner et maintenir la structure en au moins une troisième position, située entre les susdites positions extrêmes.

Dans un mode de mise en oeuvre de l'invention les moyens de déplacement vertical de la structure support sont constitués d'une pluralité d'éléments en ciseaux, à savoir d'éléments en forme de X constitués de deux montants articulés dont les extrémités supérieures sont montées à coulissement dans ladite structure support et assurent le maintien de celle-ci, et les extrémités inférieures sont en appui sur le fond de la piscine, sur des éléments mobiles dans le plan de celle-ci, qui permettent soit de rapprocher lesdites extrémités inférieures pour soulever la structure support, soit de les éloigner pour abaisser cette dernière structure.

Dans une variante de ce mode de mise en oeuvre de l'invention les éléments mobiles sont constitués de brides respectivement solidaires d'une crémaillère supérieure dont les dents sont dirigées vers le bas et d'une crémaillère inférieure dont les dents sont dirigées vers le haut, ces deux crémaillères étant en prise avec des moyens d'engrenage, disposés entre les deux crémaillères de façon que, lorsque l'une des crémaillères se déplace dans un sens, lors de la rotation des moyens d'engrenage, l'autre crémaillère se déplace en sens opposé.

Dans un autre mode de mise en oeuvre de l'invention les éléments mobiles sont constitués de deux structures parallèles opposés qui s'étendent suivant l'une des directions longitudinale ou transversale du bassin, sur lesquels sont fixés des chariots parallèles qui s'étendent perpendiculairement auxdites structure et qui sont alternées de façon que deux chariots adjacents appartiennent à des structures opposées, les bases respectives des montants d'un même élément en ciseau étant monté articulé sur deux chariots voisins si bien que tout déplacement relatif parallèle des deux structures provoque un déplacement identique de la base des montants.

Dans un autre mode de mise en oeuvre de l'invention les volets mobiles sont articulés autour d'axes parallèles respectif qui sont montés pivotants sur des arêtes verticales solidaires des éléments transversaux constituant la structure support, les volets mobiles ayant une forme telle qu'ils se recouvrent au moins dans une direction.

On décrira ci-après, à titre d'exemple non limitatif, une forme d'exécution de la présente invention, en référence au dessin annexé sur lequel :

La figure 1 est une vue en coupe partielle verticale et transversale d'une piscine équipée d'un dispositif de couverture suivant un mode de mise en oeuvre de l'invention.

La figure 2 est une vue en plan partielle du dispositif de couverture représenté sur la figure 1, sur laquelle une partie des volets a été ôtée.

La figure 3a est une vue en coupe partielle verticale et longitudinale suivant la ligne IIIa-IIIa du dispositif de couverture représenté sur les figures 1 et 2.

La figure 3b est une vue en coupe partielle verticale et longitudinale suivant la ligne IIIb-IIIb du dispositif de couverture représenté sur les figures 1 et 2.

La figure 3c est une vue en coupe partielle verticale et longitudinale d'une variante de mise oeuvre des éléments en ciseaux suivant l'invention.

La figure 3d est une vue en coupe partielle verticale et longitudinale d'une autre variante de mise oeuvre des éléments en ciseaux suivant l'invention.

La figure 4 est une vue en coupe partielle verticale et longitudinale de la structure constituant le dispositif de couverture suivant l'invention, les volets mobiles de celle-ci étant en position fermée.

La figure 5 est une vue en coupe partielle verticale et transversale, les volets mobiles étant en position ouverte.

La figure 6 est une vue partielle en coupe verticale et transversale, à échelle agrandie, suivant la ligne VI-VI de la figure 7, de moyens aptes à commander le déplacement du dispositif de couverture suivant l'invention.

La figure 7 est une vue en coupe partielle verticale et longitudinale, suivant la ligne VII-VII du dispositif de couverture représenté sur la figure 6.

La figure 8 est une vue en perspective à échelle agrandie d'un mode de mise en oeuvre des volets mobiles suivant l'invention.

La figure 9 est une vue en perspective à échelle agrandie d'une variante de mise en oeuvre de volets mobiles suivant l'invention.

La figure 10 est une vue en plan partielle d'une variante des moyens aptes à commander le déplacement du dispositif de couverture suivant l'invention.

La figure 11 est une vue partielle en coupe verticale et longitudinale à échelle agrandie, suivant la ligne XI-XI de la figure 12, d'un détail de mise en oeuvre de la variante représentée sur la figure 10.

La figure 12 est une vue partielle en élévation transversale à échelle agrandie du détail de mise en oeuvre représentée sur la figure 11.

La figure 13 est une vue schématique partielle en coupe verticale du mode de mise en oeuvre représenté sur les figures 10 à 12.

La figure 14 est une vue schématique en coupe verticale et longitudinale d'une variante de mise en oeuvre de l'invention.

La figure 15 est une vue en élévation d'une variante des éléments en ciseaux suivant l'invention.

Les figures 12 et 13 sont des variantes de mise en oeuvre de l'invention.

La figure 1 représente en coupe verticale et transversale une piscine constituée d'un bassin 1 délimité par des parois verticales transversales 3, des parois verticales et longitudinales 5 et par un fond 7. Une structure support 9, qui est constituée d'éléments cloisonnés formés de longerons longitudinaux 11 et de longerons transversaux 13 qui sont assemblés par tous moyens appropriés tels que, par exemple, soudure, collage etc.., est maintenue en position horizontale à la surface du bassin 1 par une série d'éléments en ciseaux 17.

Dans le présent exemple les longerons longitudinaux 11 et transversaux 13 sont constitués de profilés métalliques de section carrée , en aluminum, mais on pourrit bien entendu utiliser des profilés réalisés en un matériau de synthèse. Comme représenté sur les figures 3a et 3b les longerons transversaux 13 se prolongent vers le bas par deux ailes 13a qui forment un chambrage 29 dont la base est creusée, sur toute sa longueur, d'une fente inférieure 31 et qui définit de part et d'autre de celle-ci deux ailes de maintien 32. Comme on peut le voir sur la figure 3a, les longerons longitudinaux 11 et transversaux 13 sont pourvus à leur partie supérieure d'une arête verticale 14 qui s'étend sur toute la longueur du longeron.

Les éléments en ciseaux 17 sont constitués de deux montants 19,19' qui sont articulés, sensiblement en leur milieu dans le présent mode de mise en oeuvre, autour d'un axe horizontal et longitudinal 21. L'extrémité supérieure de chacun des montants 19,19' est pourvue de deux galets montés à rotation autour d'un même axe horizontal 33,33', à savoir un premier galet 35,35' de grande largeur, et un second galet 37,37' de plus faible largeur, ces galets étant disposés de part et d'autre des montants respectifs 19 et 19'. Ces galets sont logés dans le chambrage 29, et sont maintenus dans celui-ci par les ailes 32. Afin de compenser le décalage dû à l'épaisseur des montants 19,19', les galets sont dispose sur l'un des montants de façon telle que le galet de plus grande largeur se trouve situé d'un côté de ce montant alors que, sur l'autre montant, le galet de plus grande largeur se trouve situé de l'autre côté. De cette façon les extrémités supérieures respectives des montants 19 et 19' peuvent se déplacer l'une et l'autre dans le même chambrage 29.

Comme représenté sur la figure 3c, les extrémités supérieures des montants 19 et 19' peuvent ne comporte qu'un seul galet 36. Dans ce cas les galets 36 sont alors dispose sur le côté externe des montants 19 et 19'. Afin de permettre au chambrage 29 d'assurer un guidage suffisant des galets 36, les ailes de maintien 32 sont pourvues, sur leurs parties internes d'une nervure 38, en saillie vers le haut, qui s'engage dans une gorge circulaire du galet 36. Une telle disposition permet à la fois d'uniformiser la fabrication, puisque les montants 19 et 19'sont alors identiques, et de fermer quasiment complètement les éléments en ciseaux 17, puisque les galets 36 se trouvent disposés sur le côté externe des montants 19, 19''.

Le longeron transversal 13, ainsi que représenté sur la figure 3d, peut comporter à sa partie inférieure, une aile centrale et verticale 15 qui se termine, de part et d'autre, par deux ailes horizontales 16 pourvues à chacune de leurs extrémités respectives d'une nervure 18 en saillie vers le haut, de façon à délimiter de part et d'autre de l'aile verticale 15 deux chambrages 29' qui s'ouvrent latéralement sur l'extérieur par une fente 31'. Les chambrages 29' reçoivent des galets 36' qui sont montés à rotation autour d'axes horizontaux 33' solidaires des extrémités respectives des montants 19 et 19'.

Un élément profilé métallique 34 est disposé, ainsi que représenté sur les figures 1,6,7, sur le fond 7 du bassin 1 de la piscine, parallèlement à chacun des longerons transversaux 13 au droit de ceux-ci. L'élément profilé 34 est formé de deux éléments de profilé creux de section rectangulaire qui sont accolés à leurs bases , à savoir un élément de profilé 40 et un élément de profilé 43. L'élément de profilé 40 est partagé, par une cloison horizontale 42, en une chambre inférieure 44 et une chambre supérieure qui constitue une glissière supérieure 45. L'élément de profilé 43 forme une glissière inférieure 46, de mêmes dimensions que celles de la glissière supérieure 45. Les deux glissières 45 et 46 comportent une fente supérieure qui s'étend sur toute leur longueur, respectivement 48 et 50. Les glissières supérieure 45 et inférieure 46 reçoivent, respectivement chacune, une crémaillère, 47 et 49, dont les dentures sont respectivement orientées vers le bas et vers le haut. Les crémaillères 47 et 49 sont respectivement pourvues de plusieurs brides de liaison, à savoir des brides de liaison supérieures 51 et des brides de liaison inférieures 53, sur lesquelles viennent s'articuler, autour d'axes respectifs 55 et 57, des chapes 56,58 prévues aux extrémités inférieures des montants 19 et 19'.

Chaque élément profilé 34 comporte une roue dentée 59 solidaire d'un arbre longitudinal d'entraînement 61 parallèle au fond du bassin 1 et qui est en prise à la fois avec les dents inférieures et supérieures des deux crémaillères 47 et 49. Cet arbre 61 est entraîné en rotation par un moteur, non représenté sur le dessin, dont le sens de rotation peut être commandé en fonction du sens de déplacement que l'on souhaite communiquer à la structure support 9. Ainsi, la rotation de chacune des roues dentées 59 a pour effet de déplacer en translation, dans des sens opposés, les crémaillères 47 et 49 dans les glissières 45 et 46. Une rotation de l'arbre 61 dans le sens C des aiguilles d'une montre (sur la figure 6) a pour effet de rapprocher les deux brides de liaison 51 et 53, et donc la base des montants 19 et 19' des éléments en ciseaux 17, ce qui se traduit par un déplacement vers le haut des extrémités supérieures de ces montants 19 et 19', et donc un déplacement vers le haut de la structure support 9. A l'inverse, une rotation de l'arbre 61 en sens inverse des aiguilles d'une montre, a pour effet d'éloigner l'une de l'autre les brides de liaison 51 et 53 et de provoquer un déplacement vers le bas de la structure support 9.

Le présent dispositif permet ainsi non seulement d'assurer un positionnement de la structure support 9 à un niveau quelconque entre deux niveaux extrêmes, à savoir le fond 7 et la partie supérieure du bassin 1 de la piscine mais de l'y maintenir en cours d'usage, ce qui permet d'adapter la profondeur de celle-ci à la taille des utilisateurs, et notamment des enfants.

On pourrait également, sans sortir de l'invention, utiliser tout autre moyen permettant d'assurer le déplacement, dans le sens transversal, ou éventuellement dans le sens longitudinal, de la partie inférieure des montants 19 et 19' des éléments en ciseaux 17. Ainsi, comme représenté sur les figures 10 à 13, la base des montants 19 et 19' est montée à pivotement deux chariots respectifs 94 et 94' disposés en appui sur le fond 7 de la piscine et que l'on déplace l'un par rapport à l'autre pour régler l'éloignement de la base des montants respectifs 19 et 19'.

Sur les figures 10 à 13 les chariots 94 et 94' s'étendent dans le sens transversal du bassin 1, et sont solidaires de deux structures longitudinales parallèles respectives et opposées 100 et 100'. Les structures 100 et 100' sont fermées chacune de deux longerons 101 qui sont maintenus à distance l'un de l'autre par un ensemble de croisillons 102 qui confèrent à la structure 100,100' les qualités de rigidité nécessaires. Les chariots 98,98'sont constitués de cadres métalliques qui sont fixés aux structures respectives 100,100' et qui comprennent deux bras transversaux 103 qui sont reliés par des traverses 104. les chariots 94,94' sont respectivement disposés sur les structures 100,100' de façon que, dans le sens longitudinal, ils soient alternés, c'est-à-dire que l'on rencontre successivement un chariot 98,98' appartenant à l'une puis à l'autre des structures 100 et 100'. Les bases respectives des montants 19 et 19' d'un élément en ciseaux 17 prennent respectivement appui sur des bras 103 voisins appartenant à des chariots 98,98' solidaires de structures 100 et 100' opposées de façon qu'un déplacement relatif de celles-ci provoque le déplacement desdites bases.

Pour ce faire, et comme représenté sur la figure 11, chaque bras 103 est percé d'un trou vertical qui reçoit un axe 106 à la partie supérieure duquel est disposée une chape 108 dans laquelle est fixée, de façon articulée autour d'un axe 110, la base d'un montant 19,19'. Une goupille 112 assure le maintien en place de la chape 108 sur le bras 103. la traverse 104, qui est constituée d'un élément cylindrique, est fixée, par exemple par soudure, sur le bras 103 et reçoit, à proximité de la chape 108, un galet 114 qui est en appui sur le fond 7 et qui est destiné à autoriser un déplacement facile du chariot 98,98' sur le fond 7. Afin d'assurer un déplacement relatif parallèle des chariots 98 et 98', les bras 103 sont pourvus de galets de guidage externes 116 à axe vertical qui sont destinés à prendre appui sur le bras 103 d'un chariot 98,98' voisin.

Pour assurer le déplacement relatif des bases des montants 19 et 19', on commandera le rapprochement ou l'éloignement des deux structures opposées 100 et 100'. Ce déplacement pourra être réalisé par tout moyen connu approprié tel que des vérins hydrauliques et notamment des vérins à eau, un dispositif à vis sans fin etc...

On notera cependant que le présent système ne permet pas d'assurer la commande du déplacement des éléments en ciseaux 17' disposés aux extrémités longitudinales du bassin 1. Lorsque le dispositif de couverture n'est pas destiné à subir des efforts importants, on admettra un léger porte-à-faux aux extrémités longitudinales de la structure 9.

Dans le cas contraire, on pourra mettre en oeuvre un dispositif, tel que celui représenté sur les figures 10 et 13, pour assurer la commande des éléments en ciseaux extrêmes 17'. Dans un tel mode de mise en oeuvre celui des montants 19,19' qui est dispose le plus à l'extérieur (ici le montant 19') est monté articulé par sa base sur une chape 120 fixée sur le fond 7 du bassin 1. La base de l'autre montant 19 est, quant à elle, pourvue d'un galet de roulement 121 qui est apte à se déplacer dans un rail de guidage en U 122 fixé sur le fond 7.

La base du montant 19 est reliée à un câble métallique souple 123 qui s'enroule autour d'une première poulie de rappel 124 fixée à la base de la paroi longitudinale 5 du bassin 1 puis autour d'une seconde poulie de rappel 126 fixée sur la partie antérieure de la structure 100, pour venir se fixer sur un point d'attache 125 de la paroi verticale 5 situé sous la première poulie de rappel 124.

On comprend que, dans ces conditions, tout déplacement vers l'intérieur de la structure 100, sur une distance égale à d entraînera un déplacement du galet 121, vers la paroi verticale 5, sur une distance égale à deux fois ce déplacement, à savoir 2d. Le déplacement relatif 2d des bases des montants 19 et 19' appartenant aux éléments en ciseaux extrêmes 17' est ainsi égal au déplacement relatif des bases des autres éléments en ciseaux 17. Un ressort 130, dispose entre les montants 19,19', au-dessus de l'axe 21, permettra d'assurer l'écartement des montants 19,19' lorsque la structure 100 se déplace en retour vers la paroi verticale 5 du bassin 1.

Bien entendu, on pourra également utiliser suivant l'invention tout autre dispositif permettant d'assurer un déplacement relatif de la base des montants 19,19' constituant les éléments en ciseaux externes 17', qui soit identique à celui des autres éléments en ciseaux 17.

Les cloisonnements qui sont formés par les arêtes 14 des longerons longitudinaux 11 et transversaux 13 de la structure support 9, sont fermés par des volets 70. Afin de faciliter le déplacement vertical de la couverture à l'intérieur de la piscine lorsque cette dernière est remplie d'eau, on met en oeuvre des moyens qui permettent de diminuer la résistance au déplacement de celle-ci. Dans ce but, les volets 70 qui sont disposés suivant une même ligne transversale, dans le cas du présent exemple, sont solidaires d'un axe 72 monté à rotation dans des trous 73 prévus dans les arêtes 14 des longerons transversaux 13. Les axes 72 sont préférablement équipés de moyens de commande, constitués ici d'un engrenage 75, qui permettent de les actionner en rotation dans un sens et dans l'autre, de façon à positionner les volets 70 en position d'ouverture et en position de fermeture.

De façon intéressante, les volets 70 se recouvrent au moins dans un sens. Ainsi sur la figure 8, les volets 70 comportent deux rainures identiques, à savoir une première rainure 71 réalisée dans la face supérieure et postérieure d'un volet 70, au-dessus de l'axe de rotation 72, et qui est parallèle à celui-ci, et une seconde rainure 73, réalisée dans la face inférieure et antérieure du volet 70, et qui est parallèle à la première rainure 71. Ainsi que représenté sur la figure 9, les volets 70 peuvent se recouvrir à la fois dans le sens longitudinal et dans le sens transversal de façon à former un plan d'utilisation uniforme. Le volet 70 est ainsi constitué d'un solide dont les faces inférieure 69a et supérieure 69b sont parallèles. La face postérieure de ce solide est formée d'une paroi verticale 70a qui s'étend vers le haut sur une hauteur h égale à environ la moitié de sa hauteur totale H, et d'une paroi 70b inclinée d'environ 45° par rapport à la face supérieure 69b et qui s'étend vers l'intérieur de celle-ci. La partie avant, ou antérieure, du volet 70 possède une forme complémentaire de celle de sa partie postérieure de façon qu'elle puisse venir s'encastrer dans la partie postérieure d'un volet 70 situé devant lui. La partie droite du volet 70, lorsqu'on le regarde par l'arrière, est creusée, sur une largeur b, d'une rainure 74 inclinée par rapport aux faces supérieure et inférieure, qui s'étend de la partie supérieure et antérieure du volet 70 à la partie supérieure de la paroi verticale 70a. Le volet 70 est creusé, sur sa face gauche opposée, d'une rainure complémentaire telle qu'elle permet à la partie gauche du volet de recouvrir la rainure 74 d'un volet voisin situé à sa gauche.

On peut réaliser les volets obturateurs 70 aussi bien en un matériau plein qu'en un matériau creux, ou en un matériau léger de densité inférieure à un, de sorte qu'étant plus légers que l'eau, ils prennent automatiquement la position ouverte verticale lorsqu'ils sont immergés.

La présente invention, ainsi que représenté sur la figure 14 permet la mise en oeuvre d'une couverture de bassin dans des piscines dont le fond 7 est en pente dans un sens, à savoir dans le prient exemple, dans le sens longitudinal. Dans un tel cas les moyens assurant le déplacement vertical de la structure support 9 doivent être tels qu'ils permettent à celle-ci d'être horizontale lorsqu'elle se trouve en surface et d'être en pente lorsqu'elle repose sur le fond 7. Les moyens de déplacement vertical de la structure support 9 doivent donc être en mesure de faire pivoter celle-ci au cours de son déplacement vertical. Dans le cas où les moyens de déplacement vertical sont constitués d'éléments en ciseaux 17, les extrémités supérieures des montants 19, 19' constituant les ciseaux qui sont disposés dans la partie la plus profonde du bassin 1 doivent ainsi subir, pour un même déplacement horizontal de leur partie inférieure, un déplacement vertical plus important, de façon à compenser la différence de profondeur.

Pour ce faire, on jouera sur la distance a existant entre les axes 21 et la partie supérieure des montants 19, 19', et on disposera ceux-ci, comme représenté sur la figure 14, de façon telle que plus la profondeur du bassin sera importante au droit d'un élément en ciseaux 17 donné plus la valeur donnée à la distance a sera importante.

Bien entendu les montants 19 et 19' constituant les éléments en ciseaux 17 peuvent être de longueur ajustable. A cet effet, comme représenté sur la figure 15, ils peuvent être constitués d'un corps principal creux 19a, 19a' dans lequel coulisse une tige 19b, 19b' qui reçoit les galets de roulement 35,35' et 37, 37'. Une goupille 20, 20' qui traverse ces deux éléments permet de les fixer à la hauteur souhaitée.

Le cloisonnement de la structure support 9 pourra être constitué soit par les arêtes supérieures 14 soit par les longerons eux-mêmes, et il pourra également être constitué d'une succession d'éléments parallèles pouvant s'étendre sur l'une des dimensions longitudinale ou transversale de la piscine. De même chacun des cloisonnements pourra être recouvert par un ou plusieurs volets mobiles 70.

## Revendications

1. Dispositif de couverture pour piscine, mobile verticalement à l'intérieur du bassin (1) de la piscine, entre deux positions extrêmes, à savoir le fond (7) et la surface de celle-ci, sous l'action de moyens de déplacement, ce dispositif comportant des volets (70) montés mobiles sur une structure support (9) de façon à pouvoir occuper une position d'ouverture et une position de fermeture, caractérisé en ce que la structure support (9) est plane et rigide et forme une multiplicité de cloisonnements, les volets (70) sont des volets obturateurs, chaque cloisonnement étant obturable par au moins un desdits volets obturateurs (70), et les moyens de déplacement étant aptes à positionner et maintenir la structure support (9) en au moins une troisième position, située entre les susdites positions extrêmes.

2. Dispositif suivant la revendication 1 caractérisé en ce que les moyens de déplacement vertical de la structure support (9) sont constitués d'une pluralité d'éléments en ciseaux (17), à savoir d'éléments constitués de deux montants articulés (19,19') dont les extrémités supérieures sont montées à coulissement dans ladite structure support (9) et assurent le maintien de celle-ci, et les extrémités inférieures, ou base, sont en appui sur le fond (7) du bassin (1) sur des éléments (51,53) mobiles dans le plan de celle-ci qui permettent soit de rapprocher lesdites bases pour soulever la structure support (9), soit de les éloigner pour abaisser cette dernière.

3. Dispositif suivant la revendication 2 caractérisé en ce que les éléments mobiles sont constitués d'éléments (51,53) respectivement solidaires d'une crémaillère supérieure (47) dont les dents sont dirigées vers le bas, et d'une crémaillère inférieure (49) dont les dents sont dirigées vers le haut, ces deux crémaillères (47,49) étant en prise avec des moyens d'engrenage (59) disposés entre les deux crémaillères (47,49) de façon que, lorsque l'une des crémaillères se déplace dans un sens, lors de la rotation des moyens d'engrenage (59), l'autre crémaillère se déplace en sens opposé.

4. Dispositif suivant la revendication 2 caractérisé en ce que les éléments mobiles sont constitués de deux structures parallèles opposées (100,100') qui s'étendent suivant l'une des directions longitudinale ou transversale du bassin (1), sur lesquelles sont fixés des chariots parallèles (98,98') qui s'étendent perpendiculairement aux dites structures (100,100') et qui sont alternées de façon que deux chariots (98,98') adjacents appartiennent à des structures (100,100') opposées, les bases respectives des montants (19,19') d'un même élément en ciseaux (17) étant montées articulées sur deux chariots (98,98') voisins, si bien que tout déplacement relatif parallèle (d) des deux structures (100,100') provoque un déplacement identique (d) de la base des montants (19,19').

5. Dispositif suivant la revendication 4 caractérisé en ce que les chariots (98,98') comportent des galets de guidage (116) externes à axes verticaux, destinés à prendre appui sur le chariot voisin.

6. Dispositif suivant l'une des revendications 4 ou 5 caractérisé en ce que les chariots (98,98') sont constitués d'un cadre formé de deux bras (103,103') solidaires de la structure (100,100'), qui s'étendent vers l'intérieur perpendiculairement à celle-ci et qui sont réunies par au moins une traverse (104).

7. Dispositif suivant l'une des revendications 4 à 6 caractérisé en ce que les chariots (98,98') sont en appui sur le fond (7) du bassin (1) par des galets de roulement (114).

8. Dispositif suivant la revendication 7 caractérisé en ce que les galets de roulement (114) sont supportés par une traverse (104) dont une extrémité interne supporte également des moyens d'articulation de la base d'un montant ( 19, 19').

9. Dispositif suivant l'une des revendications 2 à 8 caractérisé en ce que la structure support (9) est constituée de longerons longitudinaux (11) et de longerons transversaux (13), ayant de préférence une densité apparente voisine de 1, les longerons longitudinaux (11) ou les longerons transversaux (13) comportant, à leur partie inférieure, un élément profilé creux (25) formant glissière, apte à recevoir au moins un galet de roulement (35,35';37,37') disposé à la partie supérieure de chaque montant (19,19').

10. Dispositif suivant la revendication 9 caractérisé en ce que les volets (70) sont solidaires d'axes parallèles respectif (72) qui sont accouplés à des moyens d'actionnement en rotation (75).

11. Dispositif suivant la revendication 10 caractérisé en ce que les volets (70) ont une forme telle qu'ils se recouvrent dans le sens longitudinal et/ou dans le sens transversal.

12. Dispositif suivant l'une des revendications 2 à 11 caractérisé en ce que les montants (19, 19') constituant les éléments en ciseaux (17) sont constitués d'un corps principal creux (19a,19a') dans lequel coulisse une tige (19b,19b') qui reçoit les moyens de coulissement disposés à la partie supérieure des montants (19,19'), des moyens de maintien (20,20') étant prévus pour assurer la fixation de la tige (19b,19b') dans le corps principal creux (19a,19a') à la hauteur souhaitée.

13. Dispositif suivant l'une quelconque des revendications précédentes caractérisé en ce que les volets (70) sont d'une structure et d'un matériau tels que leur densité apparente est inférieure à 1.

14. Dispositif suivant l'une des revendications 4 à 13 caractérisé en ce que la base des montants des éléments en ciseaux extrêmes (17') qui est située la plus à l'extérieur est montée articulée sur un élément fixe par rapport au fond (7) du bassin (1) et la base de l'autre montant (19) est montée coulissante par rapport au fond (7), cette base est reliée, par une liaison souple (123) à un point fixe par rapport au bassin (1) situé en arrière de l'élément fixe (120), par l'intermédiaire de deux poulies de rappel, à savoir une première poulie de rappel externe (124) fixe par rapport au brassin (1) et une seconde poulie de rappel disposée sur la partie antérieure de la structure (100, 100'), si bien qu'à tout déplacement (d) de la structure (100,100') correspond un déplacement de valeur double (2d) de la base du montant (19) de l'élément en ciseaux extrême (17').

## Patentansprüche

1. Abdeckvorrichtung für ein Schwimmbecken, welche im Inneren des Beckens (1) zwischen zwei Endpositionen, nämlich an dessen Boden (7) und an dessen Oberfläche mit Hilfe von Verschiebeeinrichtungen in vertikaler Richtung beweglich ist, wobei die Abdeckvorrichtung Klappen (70) aufweist, die beweglich auf einer Tragestrukur (9) so angebracht sind, daß sie eine Öffnungsposition und eine Schließposition einnehmen können,
**dadurch gekennzeichnet, daß**
die Tragestruktur (9) eben und starr ist und eine Vielzahl von Unterteilungen bildet, die Klappen (70) Verschlußklappen sind, wobei jede Unterteilung durch mindestens eine der Verschlußklappen (70) verschlossen werden kann, und die Verschiebeeinrichtungen geeignet sind, die Tragestruktur (9) in zumindest einer dritten, zwischen den beiden Endpositionen liegenden Position zu positionieren und in dieser zu halten.

2. Vorrichtung nach Anspruch 1, dadurch gekennzeichnet, daß die Einrichtungen zum Verschieben der Tragestruktur (9) in vertikaler Richtung aus einer Mehrzahl von Scherenelementen (17) bestehen, die aus zwei gelenkig verbundenen Stützen (19, 19') aufgebaut sind, deren Enden gleitend verschiebbar in der Tragestruktur (9) montiert sind und diese abstützen, wobei die unteren Enden oder Fußstücke sich auf dem Boden (7) des Beckens (1) auf Elementen (51, 53) abstützen, die in der Bodenebene beweglich sind und erlauben, entweder die Fußstücke aneinander anzunähern, um die Tragestruktur (9) anzuheben, oder sie voneinander zu entfernen, um letztere abzusenken.

3. Vorrichtung nach Anspruch 2, dadurch gekennzeichnet, daß die beweglichen Elemente aus Elementen (51, 53) aufgebaut sind, die mit einer oberen Zahnstange (47), deren Zähne nach unten gerichtet sind, bzw. einer unteren Zahnstange (49), deren Zähne nach oben gerichtet sind, fest verbunden sind, wobei die beiden Zahnstangen (47, 49) im Eingriff mit einem Zahnrad (59) sind, das zwischen den beiden Zahnstangen (47, 49) derart angeordnet ist, daß sich beim Drehen des Zahnrads (59) eine der Zahnstangen in eine Richtung bewegt und die andere Zahnstange in die entgegengesetzte Richtung bewegt.

4. Vorrichtung nach Anspruch 2, dadurch gekennzeichnet, daß die beweglichen Elemente aus zwei gegenüberliegenden parallelen Elementen (100, 100') aufgebaut sind, die sich in Längs- oder Querrichtung des Beckens (1) erstrecken, an welchen parallele Untergestelle (98, 98') befestigt sind, die sich rechtwinklig zu den Strukturen (100, 100') erstrecken und die einander abwechseln, derart daß zwei nebeneinanderliegende Untergestelle (98, 98') zu gegenüberliegenden Strukturen (100, 100') gehören, wobei die Fußstücke der Stützen (19, 19') desselben Scherenelements (17) jeweils auf benachbarten Untergestellen (98, 98') gelenkig befestigt sind, so daß jede parallele Verschiebung (d) der beiden Strukturen (100, 100') relativ zueinander eine identische Verschiebung (d) des Fußstücks der Stützen (19, 19') hervorruft.

5. Vorrichtung nach Anspruch 4, dadurch gekennzeichnet, daß die Untergestelle (98, 98') außenliegende Führungsrollen (116) mit vertikalen Achsen aufweisen, die sich an dem benachbarten Untergestell abstützen.

6. Vorrichtung nach einem der Ansprüche 5 oder 6, dadurch gekennzeichnet, daß die Untergestelle (98, 98') aus einem Rahmen bestehen, der aus zwei Armen (103, 103') gebildet wird, die mit der Struktur (100, 100') fest verbunden sind, sich rechtwinklig zu dieser nach innen erstrecken und durch mindestens eine Traverse (104) miteinander verbunden sind.

7. Vorrichtung nach einem der Ansprüche 4 bis 6, dadurch gekennzeichnet, daß die Untergestelle (98, 98') sich mittels Laufrollen (114) auf dem Boden (7) des Beckens (1) abstützen.

8. Vorrichtung nach Anspruch 7, dadurch gekennzeichnet, daß die Laufrollen (114) durch eine Traverse (104) gehaltert sind, deren innenliegendes Ende gleichermaßen ein Gelenk des Fußstücks einer Stütze (19, 19') trägt.

9. Vorrichtung nach einem der Ansprüche 2 bis 8, dadurch gekennzeichnet, daß die Tragestruktur (9) aus längs verlaufenden Trägern (11) und aus quer verlaufenden Trägern (13) aufgebaut ist, die bevorzugt eine effektive Dichte in der Nähe von 1 besitzen, wobei die längs verlaufenden Träger (11) und die quer verlaufenden Träger (13) in ihrem unteren Teil ein hohles, eine Laufschiene bildendes Profilelement (25) aufweisen, das mindestens eine an der Oberseite von jeder Stütze (19, 19') angeordnete Laufrolle aufnehmen kann.

10. Vorrichtung nach Anspruch 9, dadurch gekennzeichnet, daß die Klappen (70) jeweils fest mit parallelen Achsen (72) verbunden sind. die mit einem Drehantrieb (75) gekuppelt sind.

11. Vorrichtung nach Anspruch 10, dadurch gekennzeichnet, daß die Klappen (70) eine solche Form haben. daß sie sich in Längs- und/oder Querrichtung überdecken.

12. Vorrichtung nach einem der Ansprüche 2 bis 11, dadurch gekennzeichnet, daß die die Scherenelemente (17) bildenden Stützen (19, 19') aus einem hohlen Hauptkörper (19a,19a') aufgebaut sind. in welchem eine Stange (19b,19b') gleitet, die mit den im oberen Teil der Stützen (19, 19') angeordneten Gleiteinrichtungen versehen ist, wobei Halteeinrichtungen (20, 20') vorgesehen sind, um die Stange (19, 19b) in dem hohlen Hauptkörper (19a, 19a') in der gewünschten Höhe zu befestigen.

13. Vorrichtung nach einem der vorstehenden Ansprüche, dadurch gekennzeichnet, daß die Klappen (70) einen solche Aufbau aufweisen und aus einem solchen Material bestehen, daß ihre effektive Dichte geringer als 1 ist.

14. Vorrichtung nach einem der Ansprüche 4 bis 13, dadurch gekennzeichnet, daß das Fußstück der Stützen der außenliegenden, d.h. am weitesten außen angeordneten Scherenelemente gelenkig an einem bezüglich des Bodens (7) des Beckens (1) festen Element angebracht ist und das Fußstück der anderen Stütze (19) verschiebbar bezüglich des Bodens (7) angeordnet ist, wobei das Fußstück über eine flexible verbindung (123) mit einem bezüglich des Beckens (1) festen Punkt, der sich hinter dem festen Element befindet, verbunden ist, und zwar über zwei Umlenkrollen, nämlich eine erste außenliegende, bezüglich des Beckens (1) feste Umlenkrolle (124) und eine zweite an dem vorderen Teil der Struktur (100, 100') angeordnete Umlenkrolle, so daß jeder Verschiebung (d) der Struktur (100, 100') eine Verschiebung um den doppelten Wert (2d) des Fußstücks der Stütze (19) des außenliegenden Scherenelements (17') entspricht.

## Claims

1. Device for covering a swimming pool, mobile vertically within the reservoir (1) of the swimming pool, between two extreme positions, namely the bottom (7) and the surface thereof, under the action of displacement means, this device comprising flaps (70) mounted to move on a support structure (9) so as to be able to occupy a position of opening and a position of closure, characterized in that the support structure (9) is plane and rigid and forms a multiplicity of partitions, the flaps (70) are obturator flaps, each partition being adapted to be obturated by at least one of said obturator flaps (70), and the displacement means being adapted to position and maintain the support structure (9) in at least one third position, located between the extreme positions mentioned above.

2. Device according to Claim 1, characterized in that the means for vertically displacing the support structure (9) are constituted by a plurality of scissor elements (17), namely elements constituted by two articulated uprights (19, 19') of which the upper ends are mounted to slide in said support structure (9) and ensure hold thereof, and the lower ends, or base, are in abutment on the bottom (7) of the reservoir (1) on elements (51, 53) mobile in the plan thereof which make it possible either to bring said bases closer to raise the support structure (9) or to move them apart to lower the latter.

3. Device according to Claim 2, characterized in that the mobile elements are constituted by elements (51, 53) respectively fast with an upper rack (47) whose teeth are directed downwardly, and with a lower rack (49) whose teeth are directed upwardly, these two racks (47, 49) being in mesh with gearing means (59) disposed between the two racks (47, 49) so that, when one of the racks moves in one direction, upon rotation of the gearing means (59), the other rack moves in the opposite direction.

4. Device according to Claim 2, characterized in that the mobile elements are constituted by two opposite, parallel structures (100, 100') which extend in one of the longitudinal or transverse directions of the reservoir (1), on which are fixed parallel carriages (98, 98') which extend perpendicularly to said structures (100, 100') and which are alternate so that two adjacent carriages (98, 98') belong to opposite structures (100, 100'), the respective bases of the uprights (19, 19') of the same scissor element (17) being mounted articulated on two adjacent carriages (98, 98'), so that any relative parallel displacement (d) of the two structures (100, 100') provokes an identical displacement (d) of the base of the uprights (19, 19').

5. Device according to Claim 4, characterized in that the carriages (98, 98') comprise outside vertical-axis guiding rollers (116) intended to abut on the adjacent carriage.

6. Device according to one of Claims 4 or 5, characterized in that the carriages (98, 98') are constituted by a frame formed by two arms (103, 103') fast with the structure (100, 100') which extend inwardly, perpendicularly thereto and which are joined by at least one crosspiece (104).

7. Device according to one of Claims 4 to 6, characterized in that the carriages (98, 98') are in abutment on the bottom (7) of the reservoir (1) via rollers (114).

8. Device according to Claim 7, characterized in that the rollers (114) are supported by a cross-piece (104) of which an inner end also supports means for articulation of the base of an upright (19, 19').

9. Device according to one of Claims 2 to 8, characterized in that the support structure (9) is constituted by longitudinal elements (11) and by transverse elements (13), preferably having an apparent density close to 1, the longitudinal elements (11) or the transverse elements (13) comprising, in their lower part, a hollow sectioned element (25) forming slideway, adapted to receive at least one roller (35, 35'; 37, 37') disposed in the upper part of each upright (19, 19').

10. Device according to Claim 9, characterized in that the flaps (70) are fast with respective parallel pins (72) which are coupled to means (75) for actuation in rotation.

11. Device according to Claim 10, characterized in that the flaps (70) have such a shape that they overlap in the longitudinal direction and/or in the transverse direction.

12. Device according to one of Claims 2 to 11, characterized in that the uprights (19, 19') constituting the scissor elements (17) are constituted by a hollow principal body (19a, 19a') in which slides a rod (19b, 19b') which receives the sliding means disposed in the upper part of the uprights (19, 19'), holding means (20, 20') being provided to ensure fixation of the rod (19b, 19b') in the hollow principal body (19a, 19a') at the desired height.

13. Device according to any one of the preceding Claims, characterized in that the flaps (70) are of such a structure and material that their apparent density is less than 1.

14. Device according to one of Claims 4 to 13, characterized in that the base of the uprights of the end scissor elements (17') which is located outermost, is mounted articulated on a fixed element with respect to the bottom (7) of the reservoir (1) and the base of the other upright (19) is mounted to slide with respect to the bottom (7), this base is connected, via a supple connection (123), to a fixed point with respect to the reservoir (1) located to the rear of the fixed element (120), via two return pulleys, namely a first outer return pulley (124) fixed with respect to the reservoir (1) and a second return pulley disposed on the front part of the structure (100, 100') so that there corresponds to any displacement (d) of the structure (100, 100') a displacement of double value (2d) of the base of the upright (19) of the end scissor element (17').
